# EUROPÄISCHE PATENTSCHRIFT

(11) **EP 0 790 378 B1**
(45) Veröffentlichungstag und Bekanntmachung des Hinweises auf die Patenterteilung: **23.04.2003**
(21) Anmeldenummer: 97102066.4
(22) Anmeldetag: 10.02.1997
(51) Int. Cl.: E05D 7/04

(54) **Grundplatte für ein scharnier**
Base plate for a hinge
Plaque de base pour une charnière

(30) Priorität: 16.02.1996 AT 7396 U; 13.11.1996 AT 66896 U
(43) Veröffentlichungstag der Anmeldung: 20.08.1997
(73) Patentinhaber: Julius Blum Gesellschaft m.b.H., 6973 Höchst (AT)
(72) Erfinder: Huber, Edgar, 6971 Hard (AT)
(74) Vertreter: Torggler, Paul Norbert, Dr.

(56) Entgegenhaltungen:
- EP-A- 0 453 829
- EP-A- 0 538 591
- AT-B- 366 462
- GB-A- 1 526 292

## Beschreibung

Die Erfindung bezieht sich auf eine Grundplatte für ein Scharnier mit einer an einer Möbelseitenwand befestigbaren Befestigungsplatte und einer mit dieser verstellbar verbundenen Verankerungsplatte, auf der ein Schamierarm verankerbar ist, und die einen mittleren vorspringenden Bereich aufweist, der den Schamierarm trägt.

Eine Grundplatte dieser Art, die zur Verankerung eine Schamierarmes dient, ist in der AT-B-366462 gezeigt.

Aufgabe der Erfindung ist es, bei einem derartigen Scharnier eine Höhenverstellung für den Schamierarm zu schaffen, die einerseits leicht betätigbar ist und andererseits einen sicheren Halt für den Schamierarm bietet.

Die erfindungsgemäße Aufgabe wird durch die Merkmale des Anspruchs 1. Die Befestigungsplatte wird von zwei getrennten Teilplatten gebildet, die sich in Montagelage an einander gegenüberliegenden Seiten des vorspringenden Bereiches der Verankerungsplatte befinden und die durch einen Steg verbunden sind, der in Montagelage unterhalb dieses vorspringenden Bereiches angeordnet ist.

Um die Montage der Befestigungsplatte und der Verankerungsplatte zu vereinfachen, ist in einem Ausführungsbeispiel der Erfolg vorgesehen, daß die Befestigungsplatte im Bereich des Steges getrennt ist.

Bei einem Ausführungsbeispiel ist ein Stegteil mit einem Zapfen versehen, der in Montagelage in ein Loch im zweiten Stegteil ragt. Ein zweites Ausführungsbeispiel sieht vor, daß die Stegteile durch Vorsprünge verbunden sind, die zangenartig ineinander greifen und die beim Kuppeln der Stegteile in der Montageebene der Verankerungsplatte oder parallel zu dieser bewegbar sind.

Ein weiteres Ausführungsbeispiel sieht vor, daß die Verankerungsplatte mit zwei Schlitzen versehen ist, die quer zum vorspringenden Bereich ausgerichtet sind, und in denen der Steg der Befestigungsplatte in Montagelage aufgenommen ist. Dadurch, daß die Stegteile in den Schlitzen der Verankerungsplatte aufgenommen sind, kann die Grundplatte sehr schmal gestaltet werden.

Eine gute Verstellbarkeit der Verankerungsplatte wird insbesondere dadurch erreicht, daß die Breite der Verankerungsplatte zumindest in den von der Befestigungsplatte abgedeckten Bereichen geringer ist als die Höhe der Randstege der Befestigungsplatte und daß die Verankerungsplatte beidseitig des vorspringenden Bereiches an der vom Scharnierarm abgewendeten Seite zwei Auflagbereiche aufweist, mit denen sie an der Korpusseitenwand anliegt, während daran anschließende Flügelbereiche von der Korpusseitenwand abgehoben sind.

Eine gute Verstellbarkeit der Verankerungsplatte wird dadurch erreicht, daß in der Verankerungsplatte ein Exzenter lagert, der zwischen Anschlägen der Befestigungsplatte abgestützt ist, wobei die Befestigungsplatte einen Längsschlitz aufweist, durch den der Exzenter ragt.

Nachfolgend werden zwei Ausführungsbeispiele der Erfindung anhand der Figuren der beiliegenden Zeichnungen eingehend beschrieben:
Die Fig. 1 zeigt ein Schaubild einer an einer Möbelseitenwand montierten Grundplatte;
die Fig. 2 zeigt ein Schaubild eines geöffneten Schamieres und einer Grundplatte;
die Fig. 3 zeigt ein Schaubild der erfindungsgemäßen Grundplatte;
die Fig. 4 zeigt ein Schaubild der erfindungsgemäßen Grundplatte, wobei die einzelnen Teile auseinandergezogen gezeichnet sind;
die Fig. 5 zeigt ein Schaubild analog der Fig. 3, wobei die Grundplatte von unten (von der Seite, mit der sie an einer Möbelseitenwand anliegt) gesehen gezeichnet ist;
die Fig. 6 zeigt eine analoge Ansicht der auseinandergezogenen Teile der Grundplatte;
die Fig. 7a bis c zeigen jeweils Draufsichten auf die Grundplatte, wobei die beiden Extremstellungen der Höhenverstellbarkeit und eine Mittelstellung gezeigt ist;
die Fig. 8 zeigt eine weitere Draufsicht auf die Grundplatte;
die Fig. 9 zeigt den Schnitt nach der Linie A-A der Fig. 8;
die Fig. 10 zeigt den Schnitt nach der Linie B-B der Fig. 8;
die Fig. 11 zeigt ein Schaubild der Grundplatte;
die Fig. 12 zeigt schaubildlich und auseinandergezogen die Teile der Grundplatte;
die Fig. 13a, b, c zeigen Ansichten der Grundplatte von unten her gesehen, wobei die einzelnen Stadien des Zusammenfügens der Teile der Grundplatte gezeigt sind;
die Fig. 14 zeigt einen weiteren Schnitt nach der Linie B-B der Fig. 8 vor dem Festschrauben der Befestigungsschrauben;
die Fig. 15 zeigt den gleichen Schnitt wie die Fig. 14 bei angezogenen Befestigungsschrauben und
die Fig. 16 und 17 zeigen die gleichen Ansichten wie die Fig. 14 und 15 bei einem weiteren Ausführungsbeispiel der Erfindung.

Die Verankerung des Schamierarmes kann vollständig analog nach der EU 225 609 B1 ausgeführt sein, wobei im vorspringenden Bereich 5 der Verankerungsplatte 1 Kerben 6 ausgebildet sind, in die der Scharnierarm 32 oder ein den Scharnierarm 32 tragendes Zwischenstück mit einem querverlaufenden Bolzen oder dgl. einhängbar ist, und wobei der vorspringende Bereich 5 hinten hakenartige Vorsprünge 7 aufweist, an denen der am Scharnierarm 32 bzw. an dem Zwischenstück lagernde Kipphebel einrastet.

Die Grundplatte besteht aus der Verankerungsplatte 1, auf der der Scharnierarm verankert wird und aus der Befestigungsplatte 2, die Löcher 3 aufweist, durch die Schrauben ragen, mit denen die Befestigungsplatte 2 und somit die Grundplatte an einer Möbelseitenwand befestigbar ist.

Die Befestigungsplatte 2 ist zweiteilig ausgeführt, mit einem Teil 2' und einem Teil 2". Die beiden Teile 2', 2" sind durch einen Steg 8 verbunden, der in Montagelage unterhalb des vorspringenden Teiles 5 der Verankerungsplatte 1 verläuft. Der Steg 8 ist durchbrochen und somit in zwei Stegteile 8', 8" getrennt. Der Stegteil 8' weist einen Zapfen 9 auf, der in Montagelage in ein Loch 10 im Stegteil 8' ragt. Der Zapfen 9 kann im Loch 10 vernietet sein.

Die Verankerungsplatte 1 ist mit zwei Längsschlitzen 11, 12 versehen, die in Montagelage, wie insbesondere aus der Fig. 3 ersichtlich, die Stegteile 8', 8" bzw. den Steg 8 aufnehmen, sodaß die Grundplatte relativ schmal ausgeführt sein kann.

Die Befestigungsplatte 2 weist seitliche Führungsstege 13 für die Führung der Verankerungsplatte 1 auf.

In der Verankerungsplatte 1 ist ein Loch 14 vorgesehen, in dem ein Exzenter 4 lagert. Der Exzenter 4 ragt durch ein Langloch 16 in der Befestigungsplatte 2 und stützt sich zwischen Anschlägen 15 der Befestigungsplatte 2 ab. Durch Verdrehen des Exzenters 4 wird die Verankerungsplatte 1 relativ zur Befestigungsplatte 2 in der Höhe des Möbels verschoben.

Im Ausführungsbeispiel nach den Fig. 7 bis 17 ist der Stegteil 8' des Teiles 2' an seinem freien Ende mit zwei Vorsprüngen 18 versehen, die zwischen sich eine Aussparung 19 abgrenzen. Die Vorsprünge 18 sind außen mit Nasen 31 versehen.

Der gegenüberliegende Stegteil 8" weist einen mittleren Vorsprung 20 und zwei seitliche Vorsprünge 21 auf. Der mittlere Vorsprung 20 ist in Draufsicht tropfenförmig ausgeführt.

Bei der Montage der Grundplatte werden die Vorsprünge 18, 20, 21, wie in der Fig. 13b gezeigt, ineinandergesteckt, wobei der mittlere Vorsprung 20 in der Aussparung 19 des Stegteiles 8' aufgenommen ist.

Anschließend werden die Vorsprünge 18, 21 zangenartig zusammengepreßt, wobei sie sich in der Ebene der Befestigungsplatte 2 bewegen. Der Kräftefluß erfolgt dabei in der Richtung der Pfeile K der Fig. 13b.

Nach dem Zusammenpressen sind die Vorsprünge 18, 20, 21, wie in der Fig. 13c gezeigt, verklammert und die Teile 2', 2" miteinander unlösbar verbunden. Die Vorsprünge 18 sind dabei um den Vorsprung 20 gebogen.

Die Verankerungsplatte 1 ist mit zwei Längsschlitzen 11, 12 versehen, die in Montagelage, die Stegteile 8', 8" bzw. den Steg 8 aufnehmen, sodaß die Grundplatte relativ schmal ausgeführt sein kann.

Die Befestigungsplatte 2 weist seitliche Randstege 13 für die Führung der Verankerungsplatte 1 auf. Die Randstege 13 liegen in Montagelage an der Korpusseitenwand an und sind nach dem Festziehen der Befestigungsschrauben 22 in die Korpusseitenwand angedrückt.

Im Ausführungsbeispiel sind die zum vorspringenden Bereich 5 senkrechten Randstege 13 höher als die zu diesem Bereich 5 parallelen Randstege 13.

Im Flügelbereich der Verankerungsplatte 1 ist ein Loch 14 vorgesehen, in dem ein Exzenter 4 lagert. Der Exzenter 4 ragt durch ein Langloch 16 in der Befestigungsplatte 2 und stützt sich zwischen den Rändern 17 des Langloches 16 der Befestigungsplatte 2 bzw. des Teiles 2" ab. Durch Verdrehen des Exzenters 4 wird die Verankerungsplatte 1 relativ zur Befestigungsplatte 2 in der Höhe des Möbels verschoben. Das Langloch 16 ist in diesem Ausführungsbeispiel parallel zum vorspringenden Bereich 5 der Verankerungsplatte 1 ausgerichtet.

Der gegenüberliegende Flügel 23 der Verankerungsplatte 1 ist mit einem Loch 25 versehen, in dem ein Bolzen 26 verankert ist. Der Bolzen 26 ragt durch einen Längsschlitz 27 im Teil 2' der Befestigungsplatte 2. Der Längsschlitz 27 ist in der Höhe des Möbels ausgerichtet, sodaß der Bolzen 26 die Höhenverstellung der Verankerungsplatte 1 nicht behindert. Der Bolzen 26 bildet einen zusätzlichen Halt zwischen der Befestigungsplatte 2 und der Verankerungsplatte 1, der jedoch nur vor der Montage der Grundplatte an einer Korpusseitenwand von Bedeutung ist.

Um die Verstellung der Verankerungsplatte 1 zu erleichtern, ist diese beidseitig des vorspringenden Bereiches 5 an der zur Möbelseitenwand zugewendeten Seite mit wannenartigen Auflagebereichen 28 versehen. Die wannenartigen Auflagebereiche 28 stützen sich bei montierter Grundplatte unmittelbar an der Korpusseitenwand ab, während die restlichen Flügelbereiche 23, 24 von der Möbelseitenwand abgehoben sind. Da die Verankerungsplatte 1 aus Stahlblech gefertigt ist, sind die Flügelbereiche 23, 24 elastisch, sodaß sie beim Anziehen der Befestigungsschrauben 22 zur Korpusseitenwand gedrückt werden können, ohne daß es zu einer Klemmung zwischen der Verankerungsplatte 1 und der Befestigungsplatte 2 kommt.

Die Verstellbarkeit der Verankerungsplatte 1 kann noch dadurch verbessert werden, daß an den freien Rändern der Flügelbereiche 23, 24 Noppen oder Rippen 29 vorgesehen sind. Diese Noppen oder Rippen 29 stützen sich, wie in den Fig. 9 und 10 gezeigt, an der Befestigungsplatte 2 ab und die Berührungsfläche zwischen der Verankerungsplatte 1 und der Befestigungsplatte 2 wird sehr klein gehalten. Dies ist von besonderer Bedeutung, wenn die Befestigungsplatte 2 beim Festziehen der Befestigungsschrauben 22 leicht verbogen und zur Korpusseitenwand gedrückt wird.

Bei der Grundplatte ist die Verstellbarkeit der Verankerungsplatte 1 auch dann gegeben, wenn die Randstege 13 der Befestigungsplatte 2 in die Korpusseitenwand eingedrückt sind.

## Patentansprüche

1. Grundplatte (1,2) für ein Scharnier mit einer an einer Möbelseitenwand befestigbaren Befestigungsplatte (2) und einer mit dieser verstellbar verbundenen Verankerungsplatte (1), auf der ein Scharnierarm verankerbar ist, und die einen mittleren vorspringenden Bereich (5) aufweist, der in Montagelage den Schamierarm trägt, **dadurch gekennzeichnet, daß** die Befestigungsplatte (2) von zwei getrennten Teilplatten (2', 2") gebildet wird, die sich in Montagelage an einander gegenüberliegenden Seiten des vorspringenden Bereiches (5) der Verankerungsplatte (1) befinden, wobei die Befestigungsplatte (2) mit in Montagelage zur Möbelwand hin abstehenden Randstegen (13), zwischen denen die Verankerungsplatte (1) aufgenommen ist, versehen ist, und daß die Teilplatten (2', 2") durch einen Steg (8) verbunden sind, der in Montagelage unterhalb des vorspringenden Bereiches (5) der Verankerungsplatte (1) angeordnet ist.

2. Grundplatte nach Anspruch 1, **dadurch gekennzeichnet, daß** die Befestigungsplatte (2) im Bereich des Steges (8) getrennt ist und aus zwei miteinander gekuppelten Stegteilen (8, 8') besteht.

3. Grundplatte nach Anspruch 2, **dadurch gekennzeichnet, daß** ein Stegteil (8") mit einem Zapfen (9) versehen ist, der in Montagelage in ein Loch (10) im zweiten Stegteil (8') ragt.

4. Grundplatte nach einem der Ansprüche 1 bis 3, **dadurch gekennzeichnet, daß** die Verankerungsplatte (1) mit zwei Schlitzen (11, 12) versehen ist, die quer zum vorspringenden Bereich (5) ausgerichtet sind, und in denen der Steg (8) der Befestigungsplatte (2) in Montagelage aufgenommen ist.

5. Grundplatte nach einem der Ansprüche 1 bis 4, **dadurch gekennzeichnet, daß** in der Verankerungsplatte (1) ein Exzenter (4) lagert, der zwischen Anschlägen der Befestigungsplatte (2) abgestützt ist.

6. Grundplatte nach Anspruch 5, **dadurch gekennzeichnet, daß** die Anschläge der Befestigungsplatte (2) von den Rändern (17) eines Längsschlitzes (16) gebildet werden, der parallel zum vorspringenden Bereich (5) ausgerichtet ist.

7. Grundplatte nach Anspruch 5, **dadurch gekennzeichnet, daß** der Exzenter (4) zwischen Vorsprüngen (15) der Befestigungsplatte (29) abgestützt ist.

8. Grundplatte nach Anspruch 7, **dadurch gekennzeichnet, daß** die Befestigungsplatte (2) einen Längsschlitz (14) aufweist, durch den der Exzenter (4) ragt.

9. Grundplatte nach Anspruch 2, **dadurch gekennzeichnet, daß** die Stegteile (8', 8") durch Vorsprünge (18, 20, 21) verbunden sind, die zangenartig ineinander greifen und die beim Kuppeln der Stegteile (8', 8") in der Montageebene der Verankerungsplatte (1) oder parallel zu dieser bewegbar sind.

10. Grundplatte nach Anspruch 9, **dadurch gekennzeichnet, daß** einer der Stegteile (8") drei und der andere Stegteil (8') zwei derartige Vorsprünge (18, 20, 21) aufweist.

11. Grundplatte nach Anspruch 10, **dadurch gekennzeichnet, daß** der mittlere der drei Vorsprünge (20, 21) in Draufsicht tropfenförmig ausgebildet ist.

12. Grundplatte nach Anspruch 10 oder 11, **dadurch gekennzeichnet, daß** die Vorsprünge des Stegteiles (8'), der nur zwei Vorsprünge (18) aufweist, bei deren freien Enden seitlich vorspringende Nasen aufweisen.

13. Grundplatte nach einem der Ansprüche 1 bis 12, **dadurch gekennzeichnet, daß** die Befestigungsplatte mit in Montagelage zur Möbelwand hin abstehenden Randstegen, zwischen denen die Verankerungsplatte aufgenommen ist, versehen ist, wobei die Breite (b) der Verankerungsplatte (1) zumindest in den von der Befestigungsplatte (2) abgedeckten Bereichen geringer ist als die Höhe (h) der Randstege (13) der Befestigungsplatte (2) und daß die Verankerungsplatte (1) beidseitig des vorspringenden Bereiches (5) an der vom Schamierarm (16) abgewendeten Seite zwei Auflagbereiche (28) aufweist, mit denen sie an der Korpusseitenwand anliegt, während daran anschließende Flügelbereiche (23, 24) von der Korpusseitenwand abgehoben sind.

14. Grundplatte nach Anspruch 13, **dadurch gekennzeichnet, daß** die Auflagebereiche (28) wannenartig geformt sind.

15. Grundplatte nach Anspruch 14, **dadurch gekennzeichnet, daß** die Flügelbereiche (23, 24) der Verankerungsplatte (1) elastisch sind.

16. Grundplatte nach einem der Ansprüche 13 oder 14, **dadurch gekennzeichnet, daß** die Flügelbereiche (23, 24) der Verankerungsplatte (1) an ihren freien Rändern mit Noppen oder Rippen (29) versehen sind, die an der Befestigungsplatte (2) anliegen.

17. Grundplatte nach einem der Ansprüche 13 oder 14, **dadurch gekennzeichnet, daß** die Flügelbereiche (23, 24) der Verankerungsplatte (1) mit je einer zur Befestigungsplatte (2) gerichteten Ausbuchtung (30) versehen sind, die an die Auflagebereiche (28) anschließen.

18. Grundplatte nach Anspruch 13, **dadurch gekennzeichnet, daß** die Randstege (13) an den zum vorspringenden Bereich (5) senkrechten Seiten der Befestigungsplatte (2) höher sind als an den zu diesem Bereich (5) parallelen Seiten.

## Claims

1. Base plate (1, 2) for a hinge with a mounting plate (2) adapted to be fastened to a furniture side wall and to which a carrier plate (1) is adjustably connected and which is adapted to have mounted thereon a hinge arm, having a central projecting carrier part (5) which carries the hinge arm in the mounted position, **characterised in that** the mounting plate (2) consists of two separate pieces (2', 2") which in the mounted position are situated on opposite sides of the projecting part (5) of the carrier plate (1), whereby the mounting plate (2) is provided with rims (13) projecting towards the furniture side wall in the mounted position between which the carrier plate (1) is situated, and **in that** the pieces (2', 2") are connected by a flap (8) which in the mounted position is situated underneath the projecting part (5) of the carrier plate (1).

2. Base plate according to claim 1, **characterised in that** the mounting plate (2) is divided in the area of the flap (8) and consists of two flap parts (8', 8") which are coupled to each other.

3. Base plate according to claim 2, **characterised in that** one flap part (8") is provided with a pin (9) which in the mounted position projects into a hole (10) in the second flap part (8').

4. Base plate according to one of claims 1 to 3, **characterised in that** the carrier plate (1) is provided with two slots (11, 12) which are aligned transverse to the projecting part (5) and in which the flap (8) of the mounting plate (2) engages in the mounted position.

5. Base plate according to one of claims 1 to 4, **characterised in that** an eccentric (4) is mounted in the carrier plate (1) which is positioned between stops of the mounting plate (2).

6. Base plate according to claim 5, **characterised in that** the stops are formed by rim edges of a longitudinal slot (16) extending parallel to the projecting part (5).

7. Base plate according to claim 5, **characterised in that** the eccentric (4) is positioned between projections (15) of the mounting plate (2).

8. Base plate according to claim 7, **characterised in that** the mounting plate (2) is provided with a slot (16) the eccentric (4) projecting through the slot (16).

9. Base plate according to claim 2, **characterised in that** the flap parts (8', 8") are connected by means of projections (18, 20, 21) interlockable with each other which are moveable in the mounting plane of the carrier plate (1) or parallel to this plane, when the flap parts (8', 8") are coupled with each other.

10. Base plate according to claim 9, **characterised in that** one flap part (8") is provided with three and the other flap part with two of such projections (18, 20, 21).

11. Base plate according to claim 10, **characterised in that** the middle projection of the three flaps is tear shaped in plan view.

12. Base plate according to claim 10 or 11, **characterised in that** the projections of the flap part (8') which has only two projections (18) have at free ends thereof lateral protrusions.

13. Base plate according to one of claims 1 to 12, **characterised in that** the mounting plate is provided with rims which in the mounted position protrude towards the furniture side wall, between which the carrier plate is positioned, whereby the width (b) of the carrier plate (1) is, at least in the area covered by the mounting plate (2), less than the height (h) of the rims (13) of the mounting plate (2) and that the carrier plate (1) is provided with two supporting areas (28) on two sides of the projecting part (5) at the side turned away from the hinge arm (16) with which it abuts the furniture side wall while bordering wing portions are spaced from the furniture side wall.

14. Base plate according to claim 13, **characterised in that** the supporting areas (28) are tub like.

15. Base plate according to claim 14, **characterised in that** the wing portions (23, 24) of the carrier plate (1) are flexible.

16. Base plate according to one of claims 13 or 14, **characterised in that** the wing portions (23, 24) of the carrier plate (1) are provided with knobs or ribs (29) which abut the mounting plate (2).

17. Base plate according to one of claims 13 or 14, **characterised in that** the wing positions (23, 24) of the carrier plate (1) are, next to the supporting areas (28), provided with bulges (30) projecting towards the mounting plate (2).

18. Base plate according to claim 13, **characterised in that** the rims (13) are higher on the sides orthogonal to the projecting part (5) than on the sides parallel to this part (5).

## Revendications

1. Plaque de base (1, 2) pour une charnière avec une plaque de fixation (2) pouvant être fixée sur une paroi latérale d'un meuble et une plaque d'ancrage (1) reliée de manière ajustable avec celle-ci, sur laquelle peut être ancré un bras de charnière et qui comprend une zone centrale en saillie (5) qui, en position de montage, porte le bras de charnière, **caractérisée en ce que** la plaque de fixation (2) est formée par deux plaques partielles séparées (2', 2") qui, en position de montage, se trouvent sur des côtés opposés l'un à l'autre de la zone en saillie (5) de la plaque d'ancrage (1), la plaque de fixation (2) étant munie de nervures marginales (13) qui, en position de montage, sont en dépassement en direction de la paroi du meuble et entre lesquelles est placée la plaque d'ancrage (1) et **en ce que** les plaques partielles (2', 2") sont reliées par une barrette (8) qui, en position de montage, est disposée en-dessous de la zone en saillie (5) de la plaque d'ancrage (1).

2. Plaque de base selon la revendication 1, **caractérisée en ce que** la plaque de fixation (2) est séparée dans la zone de la barrette (8) et se compose de deux parties de barrettes accouplées entre elles (8, 8').

3. Plaque de base selon la revendication 2, **caractérisée en ce qu'**une partie de barrette (8") est munie d'un ergot (9) qui, en position de montage, pénètre dans un trou (10) de la deuxième partie de barrette (8').

4. Plaque de base selon l'une des revendications 1 à 3, **caractérisée en ce que** la plaque d'ancrage (1) est munie de deux fentes (11, 12), qui sont orientées dans le sens transversal par rapport à la partie en saillie (5) et dans lesquelles, en position de montage, est placée la barrette (8) de la plaque de fixation (2).

5. Plaque de base selon l'une des revendications 1 à 4, **caractérisée en ce que** la plaque d'ancrage (1) comprend un excentrique (4), qui est maintenu entre des butées de la plaque de fixation (2).

6. Plaque de base selon la revendication 5, **caractérisée en ce que** les butées de la plaque de fixation (2) sont formées par les bords (17) d'une fente longitudinale (16), qui est orientée parallèlement à la zone en saillie (5).

7. Plaque de base selon la revendication 5, **caractérisée en ce que** l'excentrique (4) est maintenu entre des saillies (15) de la plaque de fixation (29).

8. Plaque de base selon la revendication 7, **caractérisée en ce que** la plaque de fixation (2) comprend une fente longitudinale (14), à travers laquelle passe l'excentrique (4).

9. Plaque de base selon la revendication 2, **caractérisée en ce que** les parties de barrettes (8', 8") sont reliées par des saillies (18, 20, 21), qui s'interpénètrent en forme de pinces et qui, lors du couplage des parties de barrettes (8', 8"), peuvent être déplacées dans le plan de montage de la plaque d'ancrage (1) ou parallèlement à celle-ci.

10. Plaque de base selon la revendication 9, **caractérisée en ce que** l'une des parties de barrettes (8") comprend trois et l'autre partie de barrette (8') deux de ces saillies (18, 20, 21).

11. Plaque de base selon la revendication 10, **caractérisée en ce qu'**en vue en plan celle des trois saillies (20, 21) qui est située au centre est réalisée en forme de goutte.

12. Plaque de base selon la revendication 10 ou 11, **caractérisée en ce que** les saillies de la partie de barrette (8'), qui ne comprend que deux saillies (18), sont munies à leurs extrémités libres de taquets dépassant latéralement.

13. Plaque de base selon l'une des revendications 1 à 12, **caractérisée en ce que** la plaque de fixation est munie de nervures marginales qui, en position de montage, sont en dépassement vers la paroi du meuble et entre lesquelles est placée la plaque d'ancrage, la largeur (b) de la plaque d'ancrage (1) étant, au moins dans les zones recouvertes par la plaque de fixation (2), inférieure à la hauteur (h) des nervures marginales (13) de la plaque de fixation (2) et **en ce que** la plaque d'ancrage (1) comprend des deux côtés de la zone en saillie (5), sur le côté opposé au bras de charnière (16), deux zones d'appui (28), avec lesquelles elle s'appuie sur la paroi latérale du corps, tandis que des zones d'ailes (23, 24) qui s'y raccordent sont décollées de la paroi latérale du corps.

14. Plaque de base selon la revendication 13, **caractérisée en ce que** les zones d'appui (28) sont réalisées en forme de cuvettes.

15. Plaque de base selon la revendication 14, **caractérisée en ce que** les zones d'ailes (23, 24) de la plaque d'ancrage (1) sont élastiques.

16. Plaque de base selon l'une des revendications 13 ou 14, **caractérisée en ce que** les zones d'ailes (23, 24) de la plaque d'ancrage (1) sont munies sur leurs bords libres d'arêtes ou de nervures (29), qui s'appuient sur la plaque de fixation (2).

17. Plaque de base selon l'une des revendications 13 ou 14, **caractérisée en ce que** les zones d'ailes (23, 24) de la plaque d'ancrage (1) sont munies chacune d'un évidement (30) dirigé vers la plaque de fixation (2), qui se raccordent aux zones d'appui (28).

18. Plaque de base selon la revendication 13, **caractérisée en ce que**, sur les côtés de la plaque de fixation (2) qui sont perpendiculaires à la zone en saillie (5), les nervures marginales (13) sont plus hautes que sur les côtés parallèles à cette zone (5).
